# DEMANDE DE BREVET EUROPEEN

(11) **EP 4 670 846 A1**
(43) Date de publication de la demande: **31.12.2025**
(21) Numéro de dépôt: 25185009.5
(22) Date de dépôt: 24.06.2025
(51) Int. Cl.: B02C 18/00, B02C 25/00, B61D 35/00, E03C 1/122, E03D 5/02, E03D 9/16, E03F 1/00, E03F 5/10, E03D 11/13

(54) **DISPOSITIF POUR L'ÉVACUATION DE L'EAU**

(30) Priorité: 25.06.2024 FR 2406824
(71) Demandeur: Setma Europe, 13600 La Ciotat (FR)
(72) Inventeur: DEYTS, Jérôme, 13780 CUGES-LES-PINS (FR); POURCET, Brice, 13012 MARSEILLE (FR)
(74) Mandataire: Ipsilon

(57) **Abrégé**

L'invention concerne un dispositif pour l'évacuation de l'eau, tel qu'un broyeur sanitaire ou une station de relevage, comportant :
- Un dispositif de commande du moteur de la pompe d'évacuation, ledit dispositif comportant :
∘ Une première cheminée creuse de forme allongée, dite *«cheminée de pression»,*
∘ Une deuxième cheminée creuse de forme allongée, dite *« cheminée de dépression »,*
∘ un élément d'actionnement du moteur relié aux première et deuxième cheminées et ayant deux configurations :
▪ une configuration inactive dans laquelle le moteur est à l'arrêt
▪ une configuration active dans laquelle l'élément est actionné pour déclencher le moteur ;

ledit élément d'actionnement étant configuré pour :
▪ s'il est initialement en configuration inactive et si la pression dans la cheminée de pression est supérieure à une valeur seuil prédéterminée: adopter la configuration active ;
▪ s'il est en configuration active et si la pression dans la cheminée de pression est inférieure à la valeur seuil :
• maintenir la configuration active en cas de présence de dépression dans la cheminée de dépression,
• adopter la configuration inactive en cas d'absence de dépression dans la cheminée de dépression

## Description

### Domaine technique

La présente invention concerne un dispositif pour l'évacuation de l'eau, tel qu'un broyeur sanitaire ou une station de relevage.

La présente invention concerne en particulier un dispositif de commande d'un tel dispositif.

### Arrière-plan technologique

De manière générale, les stations de relevage ainsi que les broyeurs sanitaires sont utilisés pour remonter les eaux usées lorsque la canalisation des eaux usées urbaines se situe au-dessus du point d'installation.

De manière connue en soi, les cuves de broyeurs et de stations de relevage sont équipées d'une cheminée reliée à son sommet à un pressostat connecté à une carte électronique. En fonction de la pression d'air dans la cheminée la carte électronique pilote le démarrage et l'arrêt du moteur de la pompe des broyeurs et de stations de relevage.

A l'opposé, le bas de la cheminée est ouvert et se situe à quelques centimètres du fond de la cuve. Aussi, l'arrivée de l'eau dans la cuve entraîne la montée de celle-ci dans la cheminée. Lorsque le niveau d'eau monte dans la cuve, l'air à l'intérieur de la cheminée est comprimé. Une surpression dans ladite cheminée est alors créée. En réponse à cette suppression, le pressostat est activé. La carte électronique commande alors le démarrage du moteur de la pompe pour évacuer l'eau de la cuve.

Lors de l'évacuation de l'eau, le niveau d'eau dans la cheminée diminue entraînant par conséquent la baisse de la pression dans celle-ci. En dessous d'une valeur seuil, ladite pression devient insuffisante pour maintenir le pressostat activé. La carte électronique déclenche alors une temporisation d'une durée prédéterminée, notamment de quelques secondes environ, dans laquelle elle maintient le moteur en marche. Cette temporisation a pour but de maintenir l'évacuation de l'eau en dehors de la cuve afin de purger complètement la cheminée. A la fin de la purge, l'eau se trouve sensiblement en dessous de l'entrée de la cheminée.

En l'absence d'une telle purge, l'eau reste à l'intérieur de la cheminée et finit par monter progressivement, au fur et à mesure d'utilisation répétée du broyeur sanitaire ou de la station de relevage. Cette montée progressive de l'eau dans la cheminée est susceptible de fragiliser l'étanchéité de celle-ci provoquant des pannes du moteur.

La carte électronique étant utilisée depuis des années, l'homme du métier maîtrise son processus de fonctionnement, ce qui permet des développements de produit facilités.

En outre, la carte électronique offre la possibilité de la paramétrer afin d'adapter le processus de fonctionnement selon le type de l'appareil concerné.

Toutefois, le recours à la carte électronique présente des inconvénients. On peut citer à titre d'exemple, le coût de fabrication de la carte électronique, ou encore la fiabilité de la carte qui peut être difficile à contrôler.

En outre, pour un produit donné, la temporisation précitée est fixe. Par conséquent, la carte électronique présente l'inconvénient de ne pas ou peu s'adapter aux conditions d'installation et d'utilisation des broyeurs ou des stations de relevage. Le fonctionnement de la pompe est donc toujours maximal ce qui provoque une consommation électrique excessive. Outre, le coût énergétique, la temporisation fixe peut entraîner un bruit hydraulique important.

Il existe par conséquent un besoin pour améliorer encore les broyeurs sanitaires et les stations de relevage pour réduire les coûts de fabrication tout en améliorer les performances, notamment la réduction du bruit.

### Résumé de l'invention

L'invention vise à répondre à ce besoin, et a pour objectif un dispositif pour l'évacuation de l'eau, tel qu'un broyeur sanitaire ou une station de relevage, comportant :
- un bac destiné à recevoir de l'eau à évacuer,
- Au moins une pompe d'évacuation de l'eau munie d'un moteur, et
- Un dispositif de commande du moteur de la pompe d'évacuation, ledit dispositif comportant :
   ∘ Une première cheminée creuse de forme allongée, dite *«cheminée de pression»,* présentant :
      ▪ une extrémité proximale débouchant dans le bac et par laquelle l'eau entre dans la cheminée lors de l'augmentation du niveau d'eau dans le bac; et
      ▪ une extrémité distale opposée à la première, ladite extrémité distale étant fermée de manière à ce que la montée du niveau de l'eau dans la cheminée de pression crée une surpression dans celle-ci,
   ∘ Une deuxième cheminée creuse de forme allongée, dite *« cheminée de dépression »,* présentant une extrémité proximale débouchant dans le bac par laquelle l'eau entre dans la cheminée lors de l'augmentation du niveau d'eau dans le bac, la cheminée de dépression étant agencée de manière à ce qu'une baisse du niveau d'eau dans la cheminée de dépression lors de l'évacuation de l'eau du bac crée une dépression dans ladite cheminée,
   ∘ un élément d'actionnement du moteur relié aux première et deuxième cheminées et ayant deux configurations :
      ▪ une configuration inactive dans laquelle le moteur est à l'arrêt
      ▪ une configuration active dans laquelle l'élément est actionné pour déclencher le moteur ;
ledit élément d'actionnement étant configuré pour :
▪ s'il est initialement en configuration inactive et si la pression dans la cheminée de pression est supérieure à une valeur seuil prédéterminée: adopter la configuration active;
▪ s'il est en configuration active et si la pression dans la cheminée de pression est inférieure à la valeur seuil :
   - maintenir la configuration active en cas de présence de dépression dans la cheminée de dépression,
   - adopter la configuration inactive en cas d'absence de dépression dans la cheminée de dépression.

L'arrivée de l'eau dans le bac entraîne la montée d'eau dans les cheminées de pression et de dépression. Une surpression est alors créée dans la cheminée de pression en raison de la compression de l'air dans celle-ci. Lorsque la pression dans la cheminée de pression atteint la valeur seuil, l'élément d'actionnement adopte alors la configuration active déclenchant ainsi le démarrage du moteur de la pompe d'évacuation. Lors de l'évacuation de l'eau par la pompe d'évacuation, le niveau d'eau baisse dans les cheminées de pression et de dépression. Cela engendre une baisse de la pression dans la cheminée de pression. En parallèle, une dépression se crée dans la cheminée de dépression. Cette dépression est alors communiquée à l'élément d'actionnement permettant de le maintenir en configuration active malgré le passage de la pression en dessous de la valeur seuil. Aussi, l'évacuation de l'eau continue jusqu'à la purge de la cheminée de pression. Un tel agencement permet ainsi de purger la cheminée de pression sans avoir recours à une carte électronique.

En outre, la durée de maintien de l'élément d'actionnement en configuration active dépend des conditions d'utilisation. Il en résulte une utilisation optimale du moteur contrairement à l'art antérieur.

De préférence, la dépression dans la cheminée de dépression est maintenue jusqu'à la purge de la cheminée de pression.

La *« purge de la cheminée»,* correspondant à la situation dans laquelle l'eau se trouve à l'extérieur de la cheminée, à une distance sensiblement non nulle de la extrémité proximale de celle-ci.

La valeur seuil de la pression précitée peut être supérieure à 3mbar, mieux à 4 mbar, encore mieux à 5mbar, par exemple supérieure à 7mbar.

De préférence, la distance, mesurée le long d'un axe vertical du bac, entre 'extrémité proximale de la cheminée de dépression et le fond du bac, est plus petite que la distance entre l'extrémité proximale de la cheminée de pression.

Cela permet de maintenir la dépression au sein de la cheminée de dépression jusqu'à la purge complète de la cheminée de pression.

En variante, les extrémités proximales des cheminées sont situées à la même distance du fond du bac.

De préférence, les extrémités proximales sont situées chacune à une distance supérieure à 20mm du fond du bac.

De préférence, la cheminée de dépression présente une longueur, mesurée le long d'un axe longitudinal de celle-ci, plus grande que la cheminée de pression.

En variante, les cheminées de pression et de dépression ont une longueur identique.

Ladite longueur peut être comprise entre 100 et 250mm.

De préférence, les cheminées de pression et de dépression ont un diamètre identique. Ledit diamètre est de préférence compris entre 10 et 50mm.

De préférence, la cheminée de dépression comporte :
- une extrémité distale, opposée à l'extrémité proximale, agencée pour permettre l'échappement de l'air, et
- un clapet mobile entre une première position d'ouverture de l'extrémité distale permettant l'échappement de l'air lors de la montée d'eau dans la cheminée de dépression et une deuxième position d'obturation de l'extrémité distale empêchant l'échappement de l'air lors de l'évacuation de l'eau.

De préférence, le clapet est agencé de manière à ce qu'une baisse du niveau d'eau dans la cheminée de dépression entraîne le déplacement du clapet de sa position d'ouverture à sa position d'obturation de manière à créer ladite dépression.

Aussi, lors de l'évacuation de l'eau, de par l'empêchement de l'échappement de l'air de la cheminée ou de son entrée dans celle-ci, une dépression se crée quand le niveau d'eau baisse dans ladite cheminée.

De préférence, l'élément d'actionnement comporte un pressostat à deux voies, la première voie étant reliée à la cheminée de pression, notamment au moyen d'un premier tuyau, et la deuxième voie étant reliée à la cheminée de dépression, notamment au moyen d'un deuxième tuyau, ledit pressostat comportant une membrane élastiquement déformable ayant une position au repos correspondant à l'élément d'actionnement en configuration inactive et une position déformée lorsque l'élément d'actionnement est en configuration active.

De préférence, la membrane élastiquement déformable est agencée de manière à ce que la montée d'eau dans la cheminée de pression entraîne la déformation de la membrane élastiquement déformable de sa position au repos vers sa position déformée.

De préférence, la membrane élastiquement déformable est en outre agencée de manière à ce que la dépression dans la cheminée de dépression maintient la membrane en position déformée.

De préférence, la membrane est agencée de manière à ce que la dépression dans la cheminée de dépression entraîne la déformation de ladite membrane.

De préférence, le clapet comporte une jupe cylindrique verticale disposée dans une portion distale de la cheminée de dépression et une tête disposée au niveau de l'extrémité distale et apte à obturer celle-ci.

De préférence, la tête est munie d'une lèvre périphérique permettant une fermeture étanche de l'extrémité distale de la cheminée de dépression.

De préférence, la jupe est mobile par translation le long de l'axe longitudinal de la cheminée de dépression.

De préférence, la jupe et la cheminée de dépression sont coaxiales.

De préférence, la jupe est disposée de manière à ce que sa surface extérieure soit en contact de la paroi intérieure de la cheminée de dépression.

Avantageusement, le dispositif de commande est dépourvu de carte électronique.

De préférence, le dispositif d'évacuation est un broyeur sanitaire.

De préférence, le dispositif d'évacuation est une station de relevage.

### Brève description des figures

La description qui va suivre en regard des dessins annexés, donnés à titre d'exemples non limitatifs, fera bien comprendre en quoi consiste l'invention et comment elle peut être réalisée. Sur les figures annexées :
[fig. 1] La figure 1 est une vue de dessus d'un dispositif d'évacuation d'eau selon l'invention;
[fig. 2] La figure 2 représente partiellement une coupe transversale du dispositif de la figure 1 ;
[fig. 3] La figure 3 est un détail d'un dispositif de commande du dispositif d'évacuation de la figure 1, en coupe transversale ;
[fig. 4a] La figure 4a est une vue en d'un élément d'actionnement selon l'invention,
[fig. 4b] La figure 4b est une coupe transversale de l'élément de la figure 4a ;
[fig. 5] La figure 5 est vue similaire à la figure 3 lors de l'arrivée d'eau ;
[fig. 6] La figure 6 est vue similaire à la figure 5 lors de l'évacuation d'eau ;
[fig. 7] La figure 7 est une vue similaire à la figure 6 illustrant la dépression dans la cheminée de dépression dispositif de la figure 1 ;
[fig. 8] La figure 8 est une vue similaire à la figure 7 illustrant la purge de la cheminée de pression ;
[fig. 9a] La figure 9a est un détail de la cheminée de dépression dans lequel le clapet est en position d'ouverture ;
[fig. 9b] La figure 9b est un détail de la cheminée de dépression dans lequel le clapet est en position d'obturation ;
[fig. 10a] La figure 10a est une coupe transversale du dispositif d'évacuation selon l'invention ; et
[fig. 10b] La figure 10b est un détail de la figure 10a.

### Description de mode(s) de réalisation

Dans les figures, et à moins qu'il n'en soit disposé autrement, les éléments identiques porteront les mêmes signes de référence.

On a représenté aux figures 1 à 3 un exemple de dispositif pour l'évacuation d'eau E selon l'invention. Dans l'exemple illustré, le dispositif d'évacuation est un broyeur sanitaire.

Comme illustré, le broyeur sanitaire 10 comporte un bac 12, une entrée 14 de raccordement à une cuvette de toilettes par exemple, celle-ci recevant les eaux usées E provenant des toilettes, une conduite 16 pour l'évacuation de l'eau en dehors du bac et une pompe d'évacuation 20.

Dans l'exemple illustré à la figure 2, la pompe d'évacuation 20 comporte une turbine 24, et un moteur électrique 30 entraînant ladite turbine 24. Le moteur 30 comporte :
- un carter 31 ;
- un stator 34 logé à l'intérieur du carter 31 et rotatif autour d'un arbre de rotation 33 ;
- un stator 32 logé à l'intérieur du carter 31.

La turbine 34 est montée sur l'arbre rotatif 33. Elle présente ainsi un axe de rotation confondu avec l'arbre rotation 33 du moteur 30.

Le broyeur sanitaire 10 comporte en outre un dispositif de commande 40 du moteur 30. Ce dispositif de commande 40 est disposé au sein du bac 12, comme illustré.

Comme cela est visible aux figures 2 et 4a, le dispositif de commande 40 comporte un élément d'actionnement 50 agencé pour actionner le moteur 30. L'élément d'actionnement 50 comporte un minirupteur 52 et un pressostat 54 commandant ledit minirupteur 52. Comme cela est visible sur la figure 4b, le pressostat 54 est un pressostat à deux voies 54a et 54b. Le pressostat 54 comporte une membrane élastiquement déformable 56 et une tige 58 agencée de manière à ce qu'une déformation de la membrane 56 entraine le déplacement verticale de la tige 58 pour actionner le minirupteur. Comme cela sera décrit plus loin, en fonction du niveau d'eau dans le bac, l'élément d'actionnement 50 du moteur peut adopter l'une des deux configurations suivantes :
▪ une configuration inactive dans laquelle le moteur est à l'arrêt
▪ une configuration active dans laquelle l'élément est actionné pour déclencher le moteur.

Le dispositif de commande 40 comporte en outre des première et deuxième cheminées creuses 42 et 44 de forme allongée reliées chacune à l'une des deux voies 54a et 54b du pressostat 54 au moyen de tuyaux 42d et 44d, respectivement.

La première cheminée 42, appelée *«cheminée de pression»* dans ce qui suit, comporte une extrémité proximale 42a débouchant dans le bac 12 et par laquelle l'eau peut monter dans la cheminée 42 lors de l'augmentation du niveau d'eau dans le bac 12, comme cela est notamment illustré aux figures 5 et 10b. La cheminée 42 comporte en outre une extrémité distale 42b fermée. De cette manière, lors de l'arrivée de l'eau dans le bac 12, l'eau monte dans la cheminée de pression 42. L'air se trouvant dans celle-ci est alors comprimé engendrant ainsi une surpression dans la cheminée de pression 42. Cette suppression est communiquée au pressostat 54 par l'intermédiaire du tuyau 42d. Aussi, à partir d'une valeur de pression prédéfinie, la membrane 56 se déforme entrainant le déplacement vertical de la tige 58 pour déclencher le minirupteur 52.

La deuxième cheminée 44, appelée *« cheminée de dépression »* dans ce qui suit, comporte une extrémité proximale 44a débouchant dans le bac 12 par laquelle l'eau entre dans la cheminée de dépression 44 lors de l'augmentation du niveau d'eau dans le bac, comme cela est représenté à la figure 5 notamment.

La cheminée de dépression 44 comporte également une extrémité distale 44b, opposée à la première extrémité 44a, par laquelle l'air peut échapper de la cheminée 44 ou entrer dans celle-ci.

Comme cela est notamment visible sur les figures 10a et 10b, la cheminée de dépression 44 comporte en outre un clapet 46 disposé en partie à l'intérieur d'une portion distale 44c de la cheminée 44. Le clapet 46 est mobile entre une première position d'ouverture de l'extrémité distale 44b permettant l'échappement de l'air lors de la montée d'eau dans la cheminée de dépression 44, comme cela est représenté aux figures 5 et 9a, l'échappement de l'air étant représenté par les flèches D, et une deuxième position d'obturation de ladite extrémité distale 44b empêchant l'échappement et l'entrée de l'air lors de l'évacuation de l'eau, comme cela est visible sur la figure 9b. Dans cette deuxième position, le clapet 46 est agencé pour fermer de manière étanche l'extrémité distale 44b de manière à empêcher l'entrée et l'échappement de l'air. Pour cela, le clapet 46 comporte une tête 46b disposée au niveau de l'extrémité distale 44b, munie d'une lèvre de fermeture étanche périphérique 46c de fermeture étanche.

Aussi, en réponse à une baisse du niveau d'eau dans la cheminée de dépression 44, le clapet 46 se déplace de sa position d'ouverture à sa position d'obturation de manière à créer ladite dépression.

La dépression créée en réponse à la baisse du niveau d'eau est communiquée au pressostat 54 par l'intermédiaire du deuxième tuyau 44d. Cette dépression permet de maintenir la déformation de la membrane et par conséquence la configuration active de l'élément d'actionnement.

Comme illustré, le clapet 46 comporte une jupe cylindrique verticale 46a disposée dans la portion distale 44c de la cheminée de dépression 44. La jupe est mobile par translation le long d'un axe longitudinal X44 de la cheminée de dépression.

Dans l'exemple illustré, la jupe 46a et la cheminée de dépression 44 sont coaxiales. La surface extérieure de la jupe est en contact de la paroi intérieure de la cheminée de dépression 44.

Nous allons maintenant décrire le fonctionnement du dispositif de commande 40 selon l'invention.

L'arrivée d'eau 14 dans le bac 12 entraîne la montée d'eau dans la cheminée de pression 42, comme cela est illustré à la figure 5 par les flèches A. Une surpression est alors créée dans la cheminée 42 en réponse à la compression de l'air. La pression dans la cheminée 42 est communiquée au pressostat via le tuyau 42d. Quand la pression dans ladite cheminée 42 atteint la valeur seuil, l'élément d'actionnement adopte sa configuration active provoquant ainsi la mise en fonctionnement du moteur 30. La mise en marche du moteur entraîne l'évacuation de l'eau à travers la conduite d'évacuation 16, comme cela est illustré à la figure 7 par les flèches B. La baisse du niveau d'eau dans la cheminée de dépression résultant de cette évacuation entraîne le déplacement du clapet 46 de sa position d'ouverture à sa position de fermeture, ce qui créée une dépression au sein de la cheminée de dépression 44. Cette dépression est communiquée au pressostat via le tuyau 44d et permet de maintenir la membrane 56 déformée et ce même si la pression dans la cheminée de pression passe en dessous de la valeur seuil. Par conséquent, la configuration active de l'élément d'actionnement est maintenue permettant de poursuivre l'évacuation de l'eau. Le niveau d'eau dans la cheminée de pression continue alors de baisser et ce jusqu'à la purge de ladite cheminée, comme cela est visible sur la figure 8. Lorsque l'eau se trouve en dessous des extrémités proximales 42a et 44a, l'air peut à nouveau entrer dans les cheminées 42 et 44, comme cela est illustré avec les flèches C. La dépression est alors supprimée entraînant la membrane retrouve sa position au repos. Par conséquent l'élément d'actionnement adopte sa configuration inactive entraînant ainsi l'arrêt du moteur 30.

L'invention n'est pas limitée à l'exemple qui vient d'être décrit.

Le dispositif d'évacuation peut correspondre à une station de relevage.

## Revendications

1. Dispositif pour l'évacuation de l'eau (E), tel qu'un broyeur sanitaire ou une station de relevage, comportant :
- Un bac (12) destiné à recevoir de l'eau (E) à évacuer,
- Au moins une pompe (20) d'évacuation de l'eau munie d'un moteur (30), et
- Un dispositif de commande (40) du moteur (30) de la pompe d'évacuation (20), ledit dispositif comportant :
∘ Une première cheminée (42) creuse de forme allongée, dite *«cheminée de pression»,* présentant :
▪ une extrémité proximale (42a) débouchant dans le bac (12) et par laquelle l'eau entre dans la cheminée lors de l'augmentation du niveau d'eau dans le bac; et
▪ une extrémité distale (42b) opposée à la première, ladite extrémité distale étant fermée de manière à ce que la montée du niveau de l'eau dans la cheminée de pression crée une surpression dans celle-ci,
∘ Une deuxième cheminée (44) creuse de forme allongée, dite *« cheminée de dépression »,* présentant une extrémité proximale (44a) débouchant dans le bac (12) par laquelle l'eau entre dans la cheminée lors de l'augmentation du niveau d'eau dans le bac, la cheminée de dépression (44) étant agencée de manière à ce qu'une baisse du niveau d'eau dans la cheminée de dépression (44) lors de l'évacuation de l'eau du bac (12) crée une dépression dans ladite cheminée,
∘ un élément d'actionnement (50) du moteur (30) relié aux première et deuxième cheminées (42 ; 44) et ayant deux configurations :
▪ une configuration inactive dans laquelle le moteur (30) est à l'arrêt
▪ une configuration active dans laquelle l'élément (50) est actionné pour déclencher le moteur ;
ledit élément d'actionnement (50) étant configuré pour :
▪ s'il est initialement en configuration inactive et si la pression dans la cheminée de pression est supérieure à une valeur seuil prédéterminée: adopter la configuration active ;
▪ s'il est en configuration active et si la pression dans la cheminée de pression est inférieure à la valeur seuil :
• maintenir la configuration active en cas de présence de dépression dans la cheminée de dépression (44),
• adopter la configuration inactive en cas d'absence de dépression dans la cheminée de dépression (44).

2. Dispositif selon la revendication précédente, le dispositif de commande étant dépourvu de carte électronique.

3. Dispositif selon l'une quelconque des revendications précédentes, la cheminée de dépression (44) comportant :
- une extrémité distale (44b), opposée à l'extrémité proximale, agencée pour permettre l'échappement de l'air, et
- un clapet mobile (46) entre une première position d'ouverture de l'extrémité distale (44b) permettant l'échappement de l'air lors de la montée d'eau dans la cheminée de dépression (44) et une deuxième position d'obturation de l'extrémité distale (44) empêchant l'échappement de l'air lors de l'évacuation de l'eau.

4. Dispositif selon la revendication précédente, le clapet (46) étant agencé de manière à ce qu'une baisse du niveau d'eau dans la cheminée de dépression (44) entraîne le déplacement du clapet (46) de sa position d'ouverture à sa position d'obturation de manière à créer ladite dépression.

5. Dispositif selon l'une quelconque des revendications précédentes, l'élément d'actionnement (50) comportant un pressostat (54) à deux voies (54a-b), la première voie (54a) étant reliée à la cheminée de pression (42), notamment au moyen d'un premier tuyau (42d), et la deuxième voie (54b) étant reliée à la cheminée de dépression (44), notamment au moyen d'un deuxième tuyau (44d), ledit pressostat (54) comportant une membrane élastiquement déformable (56) ayant une position au repos correspondant à l'élément d'actionnement (50) en configuration inactive et une position déformée lorsque l'élément d'actionnement (50) est en configuration active.

6. Dispositif selon la revendication précédente, la membrane élastiquement déformable (56) étant agencée de manière à ce que la montée d'eau dans la cheminée de pression (42) entraîne la déformation de la membrane élastiquement déformable de sa position au repos vers sa position déformée.

7. Dispositif selon la revendication précédente, la membrane élastiquement déformable (56) étant en outre agencée de manière à ce que la dépression dans la cheminée de dépression maintient la membrane en position déformée.

8. Dispositif selon les revendications 3 à 7, le clapet (46) comportant une jupe cylindrique verticale (46a) disposée dans une portion distale (44c) de la cheminée de dépression (44) et une tête (46b) disposée au niveau de l'extrémité distale et apte à obturer celle-ci.

9. Dispositif selon l'une quelconque des revendications précédentes, le dispositif étant un broyeur sanitaire.

10. Dispositif selon l'une quelconque des revendications précédentes, le dispositif étant une station de relevage.
